# FASCICULE DE BREVET EUROPEEN

(11) **EP 1 056 109 B1**
(45) Date de publication et mention de la délivrance du brevet: **19.07.2006**
(21) Numéro de dépôt: 00401452.8
(22) Date de dépôt: 24.05.2000
(51) Int. Cl.: H01H 33/66

(54) **Disjoncteur à moyenne tension à coupure dans le vide comportant un boîtier de protection par pôle.**
Mittelspannungsvakuumlastschalter mit einem Schutzgehäuse je Pol
Medium voltage vacuum circuit breaker with a protection housing per pole

(30) Priorité: 28.05.1999 FR 9906784
(43) Date de publication de la demande: 29.11.2000
(73) Titulaire: AREVA T&D SA, 92084 Paris La Défense Cedex (FR)
(72) Inventeur: Suter, Ernst, 5742 Killiken (CH); Deb, Nirmal, 5036 Oberentfelden (CH)
(74) Mandataire: Poulin, Gérard

(56) Documents cités:
- EP-A- 0 222 073
- EP-A- 0 801 407
- DE-C- 19 634 451

## Description

L'invention porte sur un disjoncteur à moyenne tension, comprenant un pôle par phase et une ampoule à vide par pôle disposée à l'intérieur d'un boîtier de protection en matière isolante. Un tel boîtier de protection constitue une barrière isolante et permet de diminuer les distances entre les ampoules à vide et les conducteurs sous tension.

Dans les disjoncteurs connus de ce type, les ampoules à vide sont disposées à l'intérieur d'un seul boîtier de protection en matière isolante, par exemple en des matériaux appelés epoxy ou duroplast, réalisé en une seule pièce de grande dimension, d'où un moule important et coûteux à réaliser. En plus, la fixation des ampoules à vide à l'intérieur de ce boîtier est compliquée.

Le document EP-A-0 222 073 décrit un disjoncteur selon le préambule de la revendication 1.

Le but de l'invention est de réduire le coût de fabrication de ce genre de disjoncteur et en particulier le coût de fabrication du boîtier de protection en matière isolante.

A cet effet, l'invention a pour objet un disjoncteur selon la revendication 1.

Cet agencement contribue à simplifier la fixation des ampoules à vide dans un boîtier de protection. En constituant trois boîtiers élémentaires, pour le cas d'un disjoncteur triphasé, à la place d'un seul boîtier, on réduit les dimensions des moules et donc les coûts de fabrication. La conception en deux parties identiques de chaque boîtier élémentaire contribue encore à réduire les coûts de fabrication en multipliant la quantité de pièces à fabriquer.

Toutefois, la jointure des deux parties d'un boîtier forme une petite fente qui est susceptible de constituer un point d'amorçage pour un arc électrique qui s'établit en court-circuit aux bornes du pôle. Si on emploie deux parties identiques pour réaliser un boîtier élémentaire, la fente se trouve exactement au milieu du pôle. Pour résoudre ce problème, selon un mode de réalisation particulier du disjoncteur selon l'invention, le disque support en matériau isolant est muni d'une couronne périphérique qui couvre la jointure des deux parties du boîtier et les bords jointifs des deux parties du boîtier comportent chacun une rainure et le disque comporte une nervure annulaire extérieure à la couronne ayant un profil en croix suivant une direction radiale qui est encastrée dans les rainures des bords jointifs des deux parties du boîtier. Avec cet agencement, la couronne périphérique constitue un écran diélectrique qui permet d'éviter les amorçages de tension au niveau de la fente qui subsiste entre les deux parties du boîtier. En outre, avec cet écran, il a été constaté que la ténue diélectrique dans cette zone du boîtier était au moins égale, voire supérieure à celle du reste du boîtier. La nervure annulaire permet par ailleurs un assemblage étanche des deux parties du boîtier et un centrage du disque en matériau isolant et donc de l'ampoule à vide supportée par ce disque dans le boîtier.

Un exemple de réalisation d'un disjoncteur selon l'invention est décrit ci-après en relation avec les dessins.
La figure 1 est une vue en perspective d'un disjoncteur triphasé selon l'invention.
La figure 2 est une vue partielle en demi coupe longitudinale d'un boîtier pour un pôle du disjoncteur.
La figure 3 est une vue agrandie de la jointure entre les deux parties d'un boîtier.

Le disjoncteur moyenne tension triphasé 1 selon l'invention qui est montré sur la figure 1 comprend un pôle par phase A,B ou C et une ampoule à vide par pôle manoeuvrée chacune par une tige de commande. Chaque ampoule à vide est connectée entre une barre d'entrée d'alimentation telle que 2 et une barre de sortie d'alimentation telle que 3 pour la phase C.

Chaque ampoule à vide est disposée avec sa tige de commande dans un boîtier de protection en matière isolante. Sur la figure 1, on voit que le disjoncteur comprend trois boîtiers 4A,4B et 4C, un boîtier pour chaque pôle, chaque boîtier ayant une forme sensiblement parallélépipédique.

Chaque boîtier de protection tel que 4A est conçu en deux parties 4A1 et 4A2 identiques et symétriques dans le plan horizontal. Ces deux parties 4A1 et 4A2 sont superposées de façon jointive l'une sur l'autre et sont assemblées par serrage avec des vis ou analogues bord à bord dans un plan de jointure horizontal 5A. Il est entendu que cet agencement en deux parties est identique pour les boîtiers 4B et 4C.

Sur la figure 2, on a représenté partiellement les deux parties 4A1 et 4A2 du boîtier de protection 4A en coupe longitudinale suivant la direction L avec l'ampoule à vide 6A disposée verticalement avec sa tige de commande 7A. L'ampoule à vide 6A est supportée dans le boîtier 4A par un disque en matériau isolant 8A pincé entre les deux bords jointifs des parties 4A1 et 4A2 du boîtier 4A serrées l'une contre l'autre. Le disque 8A est muni d'un perçage central 9A employé à la fixation de l'ampoule à vide, ce perçage 9A étant de préférence coaxial à la tige de commande 7A. Ainsi, le disque 8A offre un excellent moyen de support et de stabilisation pour l'ampoule à vide 6A du côté de son contact mobile relié à la tige de commande 7A.

Comme visible sur la figure 3 qui est une vue agrandie de la zone III sur la figure 2, le disque support 8A est muni d'une couronne périphérique 10A qui couvre la jointure 5A des deux parties du boîtier 4A pour servir d'écran diélectrique contre les amorçages de tension.

Les bords jointifs des deux parties 4A1 et 4A2 du boîtier 4A comportent chacun une rainure périphérique, respectivement 11A1 et 11A2. Le disque 8A comporte une nervure annulaire 13A extérieure et coaxiale à la couronne 10A qui a un profil en croix suivant une direction radiale pour s'encastrer dans les rainures 11A1 et 11A2 des bords jointifs des deux parties 4A1 et 4A2 du boîtier 4A de façon à réaliser en même temps l'assemblage étanche de ces deux parties et la fixation par pincement du disque 8A dans le boîtier avec un centrage ajusté.

Comme visible sur les figures 2 et 3, le disque 8A avec sa couronne périphérique 10A et sa nervure annulaire à profil en croix 13A est réalisé en une seule pièce venue par exemple de moulage.

Le boîtier 4A comme le disque 8A sont réalisés en une matière isolante électriquement comme les matériaux appelés epoxy ou duroplast.

Il est entendu que la construction des boîtiers 4B et 4C est identique à celle du boîtier 4A.

## Revendications

1. Disjoncteur à moyenne tension, comprenant un pôle par phase et une ampoule à vide par pôle disposée à l'intérieur d'un boîtier de protection en matière isolante, qui comprend un boîtier de protection (4A,4B,4C) par pôle dans lequel est disposée une seule ampoule à vide, chaque boîtier de protection étant conçu en deux parties (4A1,4A2) qui sont superposées de façon jointive l'une sur l'autre pour être assemblées bord à bord, et qui comprend dans chaque boîtier de protection un disque en matériau isolant (8A) pincé entre les deux parties du boîtier serrées l'une contre l'autre, **caractérisé en ce que** les deux parties (4A1,4A2) constituant le boîtier de protection sont identiques et **en ce que** le disque en matériau isolant (8A) serve de support à l'ampoule à vide.

2. Disjoncteur selon la revendication 1, dans lequel le disque support en matériau isolant (8A) est muni d'une couronne périphérique (10A) qui couvre la jointure (5A) des deux parties du boîtier pour servir d'écran diélectrique, et dans lequel les bords jointifs des deux parties du boîtier comportent chacun une rainure (11A1,11A2), le disque comportant une nervure annulaire (13A) extérieure à la couronne et ayant un profil en croix suivant une direction radiale, ladite nervure étant encastrée dans les rainures des bords jointifs des deux parties du boîtier.

3. Disjoncteur selon la revendication 2, dans lequel le disque avec sa couronne périphérique et sa nervure annulaire est réalisé en une seule pièce.

## Claims

1. A medium-voltage circuit-breaker including one pole per phase and one vacuum "bottle" per pole, which bottle is disposed inside a protective housing made of an insulating material, which comprises one protective housing (4A, 4B, 4C) per pole, a single vacuum bottle being disposed in each housing, and each protective housing being designed in two portions (4A1, 4A2) which are superposed one on the other so that they are touching and so that they are assembled together edge-to-edge, and which, inside each protective housing, it includes a disk (8A) made of an insulating material and clamped between the two clamped-together portions of the housing, **characterized in that** the two portions (4A1, 4A2) constituting the protective housing are identical and **in that** the insulating material disk (8A) serves as a support for the vacuum bottle.

2. A circuit-breaker according to claim 1, in which the support disk (8A) made of an insulating material is provided with a peripheral ring (10A) which covers the join (5A) between the two portions of the housing so as to serve as a dielectric screen, and in which each of the touching edges of the two portions of the housing is provided with a groove (11A1, 11A2), and the disk is provided with an annular rib (13A) outside the ring and having a cross-shaped profile in a radial direction, which rib fits into the grooves in the touching edges of the two portions of the housing.

3. A circuit-breaker according to claim 2, in which the disk together with its peripheral ring and its annular rib is made in one piece.

## Patentansprüche

1. Mittelspannungsleistungsschalter mit einem Pol je Phase und einer Vakuumkammer je Pol, die innerhalb eines Schutzgehäuses aus Isoliermaterial angeordnet ist, welcher Schalter ein Schutzgehäuse (4A, 4B, 4C) je Pol enthält, in welchem nur eine Vakuumkammer angeordnet ist, wobei jedes Schutzgehäuse aus zwei Teilen (4A1, 4A2) zusammengesetzt ist, die aneinandergrenzend übereinander liegen, um stumpf zusammengefügt zu werden, und welcher in jedem Schutzgehäuse eine Scheibe aus Isoliermaterial (8A) enthält, die zwischen den beiden miteinander verspannten Gehäuseteilen geklemmt ist, **dadurch gekennzeichnet, dass** die beiden das Schutzgehäuse bildenden Teile (4A1, 4A2) identisch sind und dass die Scheibe aus Isoliermaterial (8A) als Träger für die Vakuumkammer dient.

2. Leistungsschalter nach Anspruch 1, wobei die Tragscheibe aus Isoliermaterial (8A) mit einem umlaufenden Ring (10A) versehen ist, der die Fuge (5A) der beiden Gehäuseteile überdeckt, um als dielektrischer Schirm zu dienen, und wobei die Fugenränder der beiden Gehäuseteile jeweils eine Nut (11A1, 11A2) aufweisen, wobei die Scheibe eine ringförmige Rippe (13A) enthält, die außerhalb des Rings liegt und ein kreuzförmiges Profil in radialer Richtung hat, wobei die Rippe in den Nuten der Fugenränder der beiden Gehäuseteile eingebettet ist.

3. Leistungsschalter nach Anspruch 2, wobei die Scheibe mit ihrem umlaufenden Ring und ihrer ringförmigen Rippe einteilig ausgeführt ist.
